# EUROPÄISCHE PATENTSCHRIFT

(11) **EP 1 178 937 B1**
(45) Veröffentlichungstag und Bekanntmachung des Hinweises auf die Patenterteilung: **19.02.2003**
(21) Anmeldenummer: 00938625.1
(22) Anmeldetag: 06.05.2000
(51) Int. Cl.: B65G 1/04

(54) **HOCHREGAL-ROLLENLAGER MIT REGALFAHRZEUG MIT EINEM KANALFÖRDERZEUG**
HIGH RACK ROLLING STORAGE DEVICE HAVING A RACK LIFT VEHICLE COMPRISING A CHANNEL MATERIAL HANDLING DEVICE
MAGASIN A HAUTS RAYONNAGES A ROULEAUX COMPRENANT UN ELEVATEUR AVEC UN APPAREIL DE MANUTENTION AGISSANT DANS LES COMPARTIMENTS DU MAGASIN

(30) Priorität: 07.05.1999 DE 29908233 U
(43) Veröffentlichungstag der Anmeldung: 13.02.2002
(73) Patentinhaber: Westfalia-WST-Systemtechnik GmbH & Co. KG, 33829 Borgholzhausen (DE)
(72) Erfinder: UPMEYER, Ulrich, D-33829 Borgholzhausen (DE)
(74) Vertreter: Philipp, Matthias, Dr.
(86) Internationale Anmeldenummer: EP0004081
(87) Internationale Veröffentlichungsnummer: WO00068115

(56) Entgegenhaltungen:
- US-A- 4 971 508
- US-A- 5 286 157
- US-A- 5 388 955

## Beschreibung

Die Erfindung betrifft ein Hochregal-Rollenlager mit mindestens einem Lagerbereich, längs dessen ein Regalfahrzeug in einer Fahrgasse verfahrbar angeordnet ist, das einem Vertikaltransport der Rollen zu den Regaletagen dient, in denen Lagerkanäle aus einem Lagerprofil parallel zueinander angeordnet sind, die aus Lagerprofilen bestehen, auf deren Seitenwänden die Rollen jeweils gelagert sind, und in denen ein Hub- und Transportwagen vollständig unterhalb der Rollen hindurchfahrbar ausgebildet ist und die Rollen unterfährt, die er am jeweiligen Lagerplatz absetzt oder aufnimmt und von bzw. zur Fahrgasse verbringt.

Ein derartiges Hochregal-Rollenlager ist aus der EP 0 396 005 B1 bekannt. Bei diesem sind in allen Etagen jeweils stirnseitig der Lagerkanäle Fahrstraßen angeordnet, in denen jeweils ein Etagen-Fahrzeug verkehrt, von dem aus der zugehörige Hub- und Fahrwagen in den einzelnen Lagerkanal einfährt. Diese Etagenfahrzeuge verbringen den Hub- und Fahrwagen ggf. mit einer Rolle zu bzw. von einem Aufzug, der die Rolle annimmt bzw. abgibt und zur Ein- und Auslagerung bringt. Neben den Fahrstraßen auf den Etagen ist außerdem eine Fahrgasse für ein Regalfahrzeug, das einen Aufzug enthält, angeordnet.

Ein weiteres derartiges Hochregal-Rollenlager ist aus der US-A-5 388 955 bekannt.

Es ist Aufgabe der Erfindung, das gesamte Hochregallager wesentlich zu vereinfachen und einen zuverlässigen und schonenden Rollentransport sicherzustellen.

Diese Aufgabe wird dadurch gelöst, daß der Hub- und Transportwagen jeweils mit dem zugehörigen Regalfahrzeug steuerungs- und versorgungsmäßig verbunden ist und dieses jeweils stirnseitig eines der Lagerkanäle den Hub- und Transportwagen (2) in einem Aufnahmeraum, ggf. mit einer Rolle beladen, aufnimmt bzw. aus diesem aussendet, und daß der Hub- und Transportwagen von dem Regalfahrzeug jeweils über einen Einlagerkanal an eine Eingaberampe und über einen Auslagerkanal an eine Ausgaberampe zu verbringen ist.

Die Unteransprüche beinhalten Gestaltungsmerkmale, welche vorteilhafte und förderliche Weiterbildungen des Hochregal-Rollenlagers darstellen.

Die neuartige Anordnung läßt sämtliche Etagenstraßen und Etagenfahrzeuge entfallen. Die Rollen werden an der Eingaberampe vom Hub- und Fahrwagen angenommen und zusammen mit diesem durch das Regalfahrzeug in zwei Koordinaten bis an die Stirnseite des jeweils gewünschten Lagerkanals verbracht, in dem dann der Hubund Fahrwagen mit der Rolle einfährt. Entsprechendes gilt für das Auslagern der Rollen, die von den Hub- und Fahrwagen auf eine Ausgaberampe abgegeben werden.

Die geneigten Ein- und Auslagerrampen der Rollen sind jeweils mit steuerbaren Haltestationen bestückt, die nach und nach von den Rollen durchlaufen werden und als Pufferstationen dienen.

Die Betätigung der steuerbaren Haltestationen kann sowohl mit hydraulischen oder pneumatischen Zylindern als auch mit elektromotorischen Spindeln erfolgen.
Jede Haltestation kann einzeln oder von einer zentralen Station angesteuert werden.

Das auf einem Regalfahrzeug stationierte Kanalförderzeug fährt zur Rollenauslagerung in den der Rollenform angepaßten Lagerkanal ein, unterfährt die eingelagerte Papierrolle, hebt sie an und bringt sie zum Regalförderzeug in die Aufnahmestation zur weiteren Beförderung zurück. Die Einlagerung erfolgt in umgekehrter Reihenfolge.

Das Kanalförderzeug ist mit mindestens einem Fahr- und mit mindestens einem Hubantrieb ausgestattet. Der Fahrantrieb treibt hintereinander in Eingriff befindliche Zahnräder an, die jeweils direkt mit einer kunststoffbeschichteten Antriebsrolle je eines Laufrades gekoppelt sind.

Die Koppelung des Fahrantriebes mit den Antriebsrollen kann auch über Zahnriemen bzw. Ketten erfolgen.
Der Hubantrieb treibt über eine oder zwei Kardanwellen ein oder zwei Winkelgetriebe mit je einer Hubspindel an. Die Hubbewegung der Hubspindeln mit den Aufnahmeprismen wird durch an den Ecken des Kanalförderzeuges befindliche Linearelemente geführt, und diese nehmen auch die in Fahrtrichtung entstehenden horizontalen Kräfte auf. Diese Linearführungen können sowohl kugel- oder rollengelagert als auch mit Gleitbuchsen ausgeführt werden. Die Aufnahme für die Papierrolle auf dem Kanalförderzeug kann sowohl als durchgehende oder als geteilte Prismen aus Metall oder Kunststoff ausgeführt werden. Die Hubspindeln für die Aufnahmeprismen sind schwimmend im Kanalförderzeug gelagert, so daß nur geringe Querkräfte beim Heben und Verfahren der Papierrollen auf die Spindeln einwirken.

Das Lagerprofil an den Kanalwänden für die Papierrolle besteht in bekannter Weise aus gekantetem Blech und ist durch die besondere Form der Rollenaufnahme papierschonend elastisch ausgeführt. Bei hohen Papierrollengewichten jedoch kann eine optimierte geringe Blechdicke der Rollenaufnahme durch seitliche Verstärkungswinkel, die an der Regalkonstruktion befestigt sind, verstärkt werden.

Zur Reinigung der Laufschienen des Lagerkanales können sowohl rotierende als auch starre Bürsten am Kanalförderzeug angebracht sein.

Je nach der Baulänge des Kanalförderzeuges können eine lange, eine kurze oder mehrere kurze Papierrollen zusammen ein- und ausgelagert werden, sofern die gesamte Papierrollenlänge die Baulänge des Kanalförderzeuges nicht überschreitet.

Auf den Zeichnungen ist ein Ausführungsbeispiel der Erfindung dargestellt, welches nachfolgend näher erläutert wird.
Es zeigen:
- Fig. 1: eine Seitenansicht eines Kanalförderzeuges zum Ein- und Auslagern von Papierrollen,
- Fig. 2: eine Draufsicht auf das Kanalförderzeug,
- Fig. 3: eine Stirnansicht des Kanalförderzeuges,
- Fig. 4: einen Grundrißausschnitt des Hochregallagers,
- Fig. 5: einen Seitenriß des Ein- und Ausgabebereiches,
- Fig. 6: einen Ausschnitt einer Ausgaberampe.

Fig. 4 zeigt einen Grundrißausschnitt mit einem Ein-Ausgabebereich (EA), zwei Lagerfahrgassen (G1, G2) mit je einem Regalfahrzeug (RF1, RF2) und drei an die Fahrgassen angrenzende Hochregallagerbereiche (L1, L2, L3), die aus sich senkrecht zum Verlauf der Fahrgassen (G1, G2) erstreckenden neben- und übereinander angeordneten Lagerkanälen (K1, K2) gebildet sind, die aus Lagerprofilen (1) gebildet sind, auf denen die Rollen abgelegt lagern und in denen jeweils von einem Fahrzeugaufnahmeraum (AF) des Regalfahrzeuges (RF1, KF2) ein Kanalförderzeug, ein Hub- und Transportwagen (2) fährt, um eine Rolle abzulagern oder abzuholen.

Das Regalfahrzeug (RF1, RF2) hat einen Gassenfahrantrieb und einen Hubantrieb, mit denen der Fahrzeugaufnahmeraum (AF) mit dem Hubund Transportwagen (Z) und ggf. einer darauf befindlichen Rolle jeweils vor den anzufahrenden Lagerkanal (K1, K2) oder an einen Ein-/Auslagerkanal (EK, AK) zu einer Ein- oder Auslagerrampe (RF, RA1, RA2) verbracht wird.

In Fig. 5 sind die Rampenbereiche (RA1, RE) in der Tiefe gestaffelt im Seitenriß gezeigt. Oberhalb und seitlich davon sind die Lagerkanäle (K) des Lagerbereichs (L2) in mehreren Etagen zu erkennen.

Bei der Einlagerung wird eine Papierrolle (P) mit einem Hubstapler (HS) oder dgl. auf der Eingaberampe (RE) aufgegeben, die in Richtung auf den Eingabekanal (EK) geneigt ist. Auf der Rampe (RE) sind Haltestationen (H1 - H4) angeordnet, in denen jeweils eine Rolle abgebremst und zwischengelagert gehalten und später gesteuert zum Weiterrollen freigegeben und angestoßen wird. Letztlich kommen die Rollen auf dem in der Übernahmestation auf dem Einlagerkanal (EK) geparkten Hub- und Transportwagen in Stellung 2" zu liegen, wobei eine gesteuerte Schub- und Bremsvorrichtung (BS) für die exakte und schonende Ablagerung sorgt.

Analog findet die Auslagerung der Rollen aus der Übergabestation in der höheren Etage statt, wo jeweils eine Rolle vom Hub- und Transportwagen in Stellung 2" im Ausgabekanal (AK) mit der Schubund Bremsvorrichtung (BS) gesteuert auf die Ausgaberampe (RA1) verbracht wird, die zur Abnahmeseite, links im Bild, geneigt ist. Auch die Ausgaberampe (RA1) ist mit gesteuerten Zwischenhaltestationen (H5 - H9) und einem Endanschlag (AA) versehen, wo der Hubstapler (HS) die Rollen abnehmen kann. Die beiden Rampen (RA1, RE) sind gegenüber dem Übersichtsplan Fig. 4 verkürzt dargestellt.

Fig. 6 zeigt zwei Haltestationen (H5, H6) auf der Ablauframpe (RA1). Die Rampe besteht aus seitlich beabstandeten, geneigt angeordneten Trägern (T), die auf Ständern (S1, S2) abgestützt sind. Zwischen den Trägern (T) erstrecken sich Schwenkachsen (SA1), auf denen jeweils eine Wippe (W1) schwenkbar gelagert ist, deren Oberfläche nach oben konkav mit etwa 135° abgewinkelt ist. Die Wippe (W1) ist mit einem Kolben/Zylinderantrieb (PA) verbunden, der die beiden Wippenoberflächen (O1, O2) gesteuert aus einer Rollenbremsstellung in eine Abrollstellung (O1*, O2*) verbringt.

Bevorzugt liegt der Stoß der beiden Wippenoberflächen (01, 02) etwas oberhalb der etwa 3° geneigten Trägeroberseite (T0), so daß ein weiches Auflaufen der Rolle über die daraus mit etwa 5° leicht ansteigende Wippenoberfläche (02) und ein beschleunigtes Ablaufen über die um etwa 5° etwas steiler als die Trägeroberseite (TO) geneigte Wippenoberfläche (O1) erfolgt.

Das Kanalförderzeug zum Ein- und Auslagern von Papierrollen (P) ist von einem in einem Lagerprofil (1) für eine Papierrolle (P) geführt verfahrbaren Hub- und Transportwagen (2) mit mindestens einem mehrere an beiden Wagenseiten angeordnete Laufräder (3) antreibenden, motorischen Fahrantrieb (4) und mindestens einem, ein Aufnahmeprisma (5) für eine Papierrolle (P) höhenbewegenden, motorischen Hubantrieb (6) gebildet.

Der Fahrantrieb (4) treibt über eine Antriebswelle (7) und beidseitig am Hub- und Transportwagen (2) angeordnete Zahnräder (8) oder Zahnriemen (8) die Laufräder (3) an.

In Fig. 1 und 2 sind die Zahnräder (8) bzw. Zahnriemen (8) aus Übersichtsgründen lediglich als schematische Langleiste mit Mittellinien dargestellt.

Bevorzugt ist der Wagen (2) mit zwei beiderseits der Längenhalbierenden auf der Wagenmitte liegenden Fahrantrieben (4) ausgestattet, von denen jeweils eine Antriebswelle (7) zu beiden Wagenseiten abgeht, die über die in Eingriff stehenden Zahnräder (8) jeweils eine auf beiden Wagenseiten laufende Gruppe an Laufrädern (3) antreibt, wie in Fig. 1 und 2 dargestellt.

Der Hubantrieb (6) ist über mindestens eine Kardanwelle (9) und mindestens ein Winkelgetriebe (10) mit einer Hubspindel (11) des Aufnahmeprismas (5) gekoppelt.

In bevorzugter Weise gehen von dem mittig auf einer Wagenseite angeordneten Hubantrieb (6) zwei koaxiale Kardanwellen (9) zu je einem in den beiden Wagen-Längenenden angeordneten Winkelgetriebe (10) ab, welches je eine auf der Breitenhalbierenden des Wagens (2) in dessen beiden Wagenenden stehende Hubspindel (11) höhenbewegt.

Die Hubspindel (11) ist im Hub- und Transportwagen (2) in einer Lagerung (11a) schwimmend gelagert und mit einer Selbstschmierung (12) ausgestattet.

Das Aufnahmeprisma (5) lagert auf einer von den beiden Hubspindeln (11) getragenen Haube (13) und diese Haube (13) wird durch an den stirnseitigen Ecken des Hub- und Transportwagens (2) angeordnete Linearelemente (14) in der Hubbewegung geführt.

Das Aufnahmeprisma (5) ist vorzugsweise in mehreren Teilstücken (Fig. 1) statt durchgehend auf der gesamten Länge des Hub- und Transportwagens (2) angeordnet und besteht aus Kunststoff oder Metall; die Haube (13) verläuft dabei über die gesamte Wagenlänge und übergreift die beiden Wagenseiten nach unten hin (Fig. 3).

Das Lagerprofil (1) besteht aus einem aus Blech abgekanteten Führungskanal mit untenseitigen, aufeinander zu gerichteten Laufschienen (15) für die Laufräder (3), zwei vertikalen Seitenwänden (16) und einem Dach (17) mit freigelassenem Durchtritt (18) für das Aufnahmeprisma (5), wobei das Dach (17) beiderseits des Durchtrittes (18) Auflagen (19), vorzugsweise in Rinnen- oder Prismaform, für die Papierrolle (P) hat (Fig. 3). Die Auflagen (19) sind für eine papierschonende Aufnahme der Rolle (P) in sich elastisch ausgebildet oder mit einer flexiblen und/oder elastischen Beschichtung ausgestattet.

Der Hub- und Transportwagen (2) besitzt an beiden Wagenseiten mehrere untere und obere, an den Seitenwänden (16) des Lagerprofiles (1) laufende Führungsrollen (20).

Weiterhin weist der Hub- und Transportwagen (2) an beiden Wagenseiten je eine oder mehrere rotierende (21) und starre (22), auf den Laufschienen (15) des Lagerprofiles (1) laufende Reinigungsbürsten (21, 22) auf.

Auf der Auflage (19) des Lagerprofiles (1) lassen sich Papierrollen (P) mit unterschiedlich großen Durchmessern und Längen liegend lagern, welche von dem Aufnahmeprisma (5) liegend aufgenommen und zum Ein- und Auslagern angehoben und abgesenkt werden, wobei das Aufnahmeprisma (5) nach oben durch den Lagerprofil-Durchtritt (18) heraustreten und in diesen wieder eintauchen kann.

Die Energieversorgung der beiden Antriebe (4, 6) des Kanalförderzeuges sowie die Steuerung erfolgt über ein Kabel, welches in der Wagen-Aufnahmestation auf einer Trommel auf- und abwickelbar ist.

## Patentansprüche

1. Hochregal-Rollenlager mit mindestens einem Lagerbereich (L1 - L3), längs dessen ein Regalfahrzeug (RF1, RF2) in einer Fahrgasse (G1, G2) verfahrbar angeordnet ist, das einem Vertikaltransport der Rollen (P) zu den Regaletagen dient, in denen Lagerkanäle (K, K1, K2) aus einem Lagerprofil (1) parallel zueinander angeordnet sind, die aus Lagerprofilen (1) bestehen, auf deren Seitenwänden die Rollen (P) jeweils gelagert sind, und in denen ein Hubund Transportwagen (2) vollständig unterhalb der Rollen (P) hindurchfahrbar ausgebildet ist und die Rolle(n) unterfährt, die er am jeweiligen Lagerplatz absetzt oder aufnimmt und von bzw. zur Fahrgasse (G1, G2) verbringt,
**dadurch gekennzeichnet, daß** der Hub- und Transportwagen (2) jeweils mit dem zugehörigen Regalfahrzeug (RF1, RF2) steuerungs- und versorgungsmäßig verbunden ist und dieses jeweils stirnseitig eines der Lagerkanäle (K, K1, K2) den Hub- und Transportwagen (2) in einem Aufnahmeraum (AF), ggf. mit (mindestens) einer Rolle (P) beladen, aufnimmt bzw. aus diesem aussendet, und daß der Hub- und Transportwagen (2) von dem Regalfahrzeug (RF1, RF2) jeweils über einen Einlagerkanal (EK) an eine Eingaberampe (RE) und über einen Auslagerkanal (AK) an eine Ausgaberampe (RA1, RA2) zu verbringen ist.

2. Hochregal-Rollenlager nach Anspruch 1, **dadurch gekennzeichnet, daß** der Hub- und Transportwagen (2) mit mindestens einem, mehrere an beiden Wagenseiten angeordnete Laufräder (3) antreibenden, motorischen Fahrantrieb (4) und mindestens einem, ein Aufnahmeprisma (5) für eine Papierrolle (P) höhenbewegenden, motorischen Hubantrieb (6) versehen ist, der auf einer Wagenseite mittig angeordnet und mit zwei koaxialen Kardanwellen (9) zu in beiden Längenenden jeweils angeordneten Winkelgetrieben (10) verbunden ist, die je eine auf der Breitenhalbierenden des Wagens (2) in den Wagenenden stehend gelagerte Hubspindel (11) antreiben.

3. Hochregal-Rollenlager nach Anspruch 2, **dadurch gekennzeichnet, daß** die Hubspindel (11) im Hub- und Transportwagen (2) schwimmend gelagert und mit einer Selbstschmierung (12) ausgestattet ist.

4. Hochregal-Rollenlager nach einem der Ansprüche 2 oder 3, **dadurch gekennzeichnet, daß** das Aufnahmeprisma (5) auf einer von der/den Hubspindeln (11) getragenen Haube (13) gelagert und diese Haube (13) durch an den stirnseitigen Ecken des Hub- und Transportwagens (2) angeordnete Linearelemente (14) in der Hubbewegung geführt ist.

5. Hochregal-Rollenlager nach einem der Ansprüche 2 bis 4, **dadurch gekennzeichnet, daß** das Aufnahmeprisma (5) in Teilstücken oder durchgehend auf der gesamten Länge des Hub- und Transportwagens (2) angeordnet ist und aus Kunststoff oder Metall besteht.

6. Hochregal-Rollenlager nach einem der Ansprüche 4 oder 5, **dadurch gekennzeichnet, daß** die Haube (13) sich über die gesamte Wagenlänge erstreckt und den Wagen (2) an beiden Längsseiten nach unten hin übergreift und das/die Aufnahmeprisma(men) (5) mittig auf der Haube (13) festgelegt sind.

7. Hochregal-Rollenlager nach einem der Ansprüche 1 bis 6, **dadurch gekennzeichnet, daß** das Lagerprofil (1) von einem aus Blech abgekanteten Führungskanal mit untenseitigen, aufeinander zu gerichteten Laufschienen (15) für die Laufräder (3), zwei vertikalen Seitenwänden (16) und einem Dach (17) mit freigelassenen Durchtritt (18) für das Aufnahmeprisma (5) gebildet ist, wobei das Dach (17) beiderseits des Durchtrittes (18) Auflagen (19), vorzugsweise in elastischer Rinnen- oder Prismaform, für die Papierrolle (P) bildet und daß der Hub- und Transportwagen (2) an beiden Wagenseiten mehrere untere und obere, an den Seitenwänden (16) des Lagerprofiles (1) laufende Führungsrollen (20) hat.

8. Hochregal-Rollenlager nach einem der Ansprüche 1 bis 7, **dadurch gekennzeichnet, daß** der Hub- und Transportwagen (2) an beiden Wagenseiten je eine oder mehrere, rotierende und starre, auf den Laufschienen (15) des Lagerprofiles (1) laufende Reinigungsbürsten (21, 22) besitzt, die auch eine Führungsrollenfunktion wahrnehmen kann.

9. Hochregal-Rollenlager nach Anspruch 1, **dadurch gekennzeichnet, daß** die Eingaberampe (RE) auf den Einlagerkanal (K1) gerichtet leicht geneigt angeordnet ist und in ihm mindestens eine steuerbare Haltestation (H1, H2) angeordnet ist.

10. Hochregal-Rollenlager nach Anspruch 1, **dadurch gekennzeichnet, daß** die Ausgaberampe (RA1, RA2) von dem Auslagerkanal (K2) auf einen Endanschlag (AA) nin leicht geneigt angeordnet ist und in ihm mindestens eine steuerbare Haltestation (H5, H6) angeordnet ist.

11. Hochregal-Rollenlager nach Anspruch 9 oder 10, **dadurch gekennzeichnet, daß** die Haltestation jeweils aus einer nach oben konkav ausgebildeten Wippe (W1) besteht, die unterhalb einer Trägeroberfläche (TO) der Rampe (RE, RA1, RA2) schwenkbar gelagert und mit einem Schwenkantrieb (PA) verbunden ist, der die gegeneinander geneigten Wippenoberflächen (O1, O2) jeweils in eine Auflauf- bzw. eine Ablaufstellung gesteuert verbringt.

12. Hochregal-Rollenlager nach Anspruch 11, **dadurch gekennzeichnet, daß** der Stoß der Wippenoberflächen (O1, O2) etwas oberhalb der Trägeroberfläche (TO) liegt.

13. Hochregal-Rollenlager nach Anspruch 12, **dadurch gekennzeichnet, daß** die Wippenoberflächen (O1, O2) in einem Winkel von etwa 135° zueinander stehen und die Rampenneigung etwa 3° beträgt.

14. Hochregal-Rollenlager nach Anspruch 13, **dadurch gekennzeichnet, daß** die Haltestationen einzeln oder zentral angesteuert werden können.

15. Hochregal-Rollenlager nach Anspruch 14, **dadurch gekennzeichnet, daß** die Haltestationen hydraulisch, pneumatisch oder elektromotorisch angetrieben werden.

16. Hochregal-Rollenlager nach Anspruch 15, **dadurch gekennzeichnet, daß** die Lagerprofile bei optimierter geringer Blechdicke auch für hohe Papierrollengewichte durch seitliche Verstärkungswinkel, die an der Regalkonstruktion befestigt sind, geeignet sind.

## Claims

1. A high-lift roll store with at least one storage zone (L1 - L3), along which a shelf vehicle (RF1, RF2) is disposed so as to be movable in an aisle (G1, G2), said vehicle serving for vertical transport of the rolls (P) to the shelf levels, in which storage channels (K, K1, K2) consisting of a storage profile (1) are disposed in parallel relationship to one another and consist of storage profiles (1) on the side walls of which the rolls (P) are respectively stored, and in which a lift and transport truck (2) is constructed so as to be adapted to travel completely through and beneath the rolls (P) and travels beneath the roll or rolls which it deposits or receives at the respective storage location and brings the same from and to the aisle (G1, G2), **characterised in that** the lift and transport truck (2) is connected respectively to the associated shelf vehicle (RF1, RF2) for control and supply purposes and said vehicle respectively receives or discharges the lift and transport truck (2) at the end of one of the storage channels (K, K1, K2) in a receiving chamber (AF), said truck where applicable being laden with (at least) one roll (P), and **in that** the lift and transport truck (2) can be brought by the shelf vehicle (RF1, RF2) respectively via an input channel (EK) to an input ramp (RE) and via an output channel (AK) to an output ramp (RA1, RA2).

2. A high-lift roll store according to claim 1, **characterised in that** the lift and transport truck (2) is equipped with at least one motorised propulsion unit (4) driving a plurality of wheels (3) disposed on both sides of the truck, and with at least one motorised lift drive (6) which vertically moves a reception prism (5) for a paper roll (P) and which is disposed centrally on one side of the truck and is connected by two coaxial cardan shafts (9) to two bevel gears (10) respectively disposed at the two longitudinal ends and each driving a lifting spindle (11) mounted vertically in the truck ends on the width bisector of the truck (2).

3. A high-lift roll store according to claim 2, **characterised in that** the lifting spindle (11) is mounted floatingly in the lift and transport truck (2) and is equipped with a self-lubrication system (12).

4. A high-lift roll store according to claim 2 or 3, **characterised in that** the reception prism (5) is mounted on a hood (13) carried by the lifting spindle or spindles (11) and said hood is guided in the lifting movement by linear elements (14) disposed at the endface corners of the lift and transport truck (2).

5. A high-lift roll store according to any one of claims 2 to 4, **characterised in that** the reception prism (5) is disposed in sections or continuously over the entire length of the lift and transport truck (2) and consists of plastic or metal.

6. A high-lift roll store according to claim 4 or 5, **characterised in that** the hood (13) extends over the entire truck length and engages over the truck (2) at both longitudinal sides in the downward direction and the reception prism or prisms (5) are fixed centrally on the hood (13).

7. A high-lift roll store according to any one of claims 1 to 6, **characterised in that** the storage profile (1) is formed by a guide channel bent out of sheet metal and having rails (15) at the bottom and facing one another for the wheels (3), two vertical side walls (16) and a roof (17) with a passage (18) left free for the reception prism (5), the roof (17) forming, on both sides of the passage (18), supports (19), preferably in the form of elastic grooves or prisms, for the paper roll (P) and **in that** the lift and transport truck (2) has at both sides of the truck a plurality of top and bottom guide rollers (20) running at the side walls (16) of the storage profile (1).

8. A high-lift roll store according to any one of claims 1 to 7, **characterised in that** the lift and transport truck (2) has, at both sides of the truck, one or more rotating and rigid cleaning brushes (21, 22) each running on the rails (15) of the storage profile (1), such brushes also being adapted to provide a guide roller function.

9. A high-lift roll store according to claim 1, **characterised in that** the input ramp (RE) is disposed to be slightly inclined towards the input channel (K1) and the latter contains at least one controllable holding station (H1, H2).

10. A high-lift roll store according to claim 1, **characterised in that** the output ramp (RA1, RA2) is disposed to be slightly inclined from the output channel (K2) towards an end stop (AA) and the output channel contains at least one controllable holding station (H5, H6).

11. A high-lift roll store according to claim 9 or 10, **characterised in that** the holding station consists in each case of an upwardly concave rocker (W1) which is mounted pivotally beneath a carrier surface (TO) of the ramp (RE, RA1, RA2) and is connected to a pivoting drive (PA) which controllably brings the rocker surfaces (O1, O2) inclined towards one another respectively into an input or output position.

12. A high-lift roll store according to claim 11, **characterised in that** the junction of the rocker surfaces (O1, O2) is situated somewhat above the carrier surface (TO).

13. A high-lift roll store according to claim 12, **characterised in that** the rocker surfaces (O1, O2) are at an angle of about 135° to one another and the ramp inclination is about 3°.

14. A high-lift roll store according to claim 13, **characterised in that** the holding stations can be controlled individually or centrally.

15. A high-lift roll store according to claim 14, **characterised in that** the holding stations are driven hydraulically, pneumatically or by electric motor.

16. A high-lift roll store according to claim 15, **characterised in that** with an optimised minimal sheet-metal thickness the storage profiles are also suitable for high paper roll weights by means of lateral reinforcing brackets fixed on the shelf structure.

## Revendications

1. Entrepôt à plusieurs étages pour rouleaux comprenant au moins une région d'entreposage (L1 - L3), le long de laquelle un transélévateur (RF1, RF2) peut se mouvoir suivant une voie de déplacement (G1, G2), ce transélévateur servant au transport vertical de cylindres (P) vers les étages d'entreposage constitués de supports d'entreposage profilés (1), des canaux d'entreposage (K, K1, K2) étant aménagés de manière mutuellement parallèle dans les supports d'entreposage profilés (1) pour recevoir sur leurs parois latérales les rouleaux (P), un chariot élévateur et transporteur (2) étant prévu pour pouvoir se déplacer librement sous les rouleaux (P) et se positionner sous le ou les rouleaux pour les placer à un emplacement d'entreposage ou les en sortir et également pour les sortir de la voie de déplacement (G1, G2) ou les y amener,
**caractérisé en ce que** chaque chariot élévateur et transporteur (2) est alimenté et actionné par un transélévateur correspondant (RF1, RF2), que celui-ci amène un chariot élévateur et transporteur (2) chargé le cas échéant avec au moins un rouleau (P) d'un des canaux d'entreposage (K, K1, K2) vers un espace de réception (AF), ou effectue l'opération inverse, et **en ce que** le chariot élévateur et transporteur (2) est amené, grâce au transélévateur (RF1, RF2) vers un canal d'entrée (EK) avec une rampe d'entrée (RE) ou vers un canal de sortie (AK) avec une rampe de sortie (RA1, RA2).

2. Entrepôt à plusieurs étages pour rouleaux selon la revendication 1,
**caractérisé en ce que** le chariot élévateur et transporteur (2) est pourvu d'au moins une et, de préférence, de plusieurs roues de roulement (3) disposées sur les deux côtés du chariot, d'un mécanisme à moteur (4) qui permet un mouvement de translation et au moins d'un mécanisme à moteur (6) qui permet de lever un prisme de support (5) pour un rouleau de papier (P), qui est disposé dans la partie médiane du chariot contre un côté longitudinal de celui-ci et qui est relié par deux arbres cardan (9) coaxiaux, à des engrenages coniques (10) qui sont disposés à leurs extrémités longitudinales et qui entraînent des broches de levée (11) se trouvant chacune au milieu d'une des extrémités dû chariot (2).

3. Entrepôt à plusieurs étages pour rouleaux selon la revendication 2,
**caractérisé en ce que** la broche de levée (11) est disposée de manière flottante dans le chariot élévateur et transporteur (2) et **en ce qu'**elle est pourvue d'un dispositif (12) de lubrification automatique.

4. Entrepôt à plusieurs étages pour rouleaux selon la revendication 2 ou la revendication 3, **caractérisé en ce que** le prisme de support (5) repose sur un capot (13) supporté par la ou les broches de levée (11) et **en ce que** ce capot (13) peut être levé grâce à des éléments linéaires (14), disposé aux coins sur les côtés frontaux du chariot élévateur et transporteur (2).

5. Entrepôt à plusieurs étages pour rouleaux selon l'une des revendications 2 à 4, **caractérisé en ce que** le prisme de support (5) est constitué d'éléments séparés ou d'une seule pièce, qu'il s'étend sur toute la longueur du chariot élévateur et transporteur (2) et qu'il est réalisé en plastique ou en métal.

6. Entrepôt à plusieurs étages pour rouleaux selon la revendication 4 ou la revendication 5, **caractérisé en ce que** le capot (13) s'étend sur toute la longueur du chariot, qu'il entoure le chariot (2), sur les deux côtés longitudinaux jusqu'au bas de celui-ci et **en ce que** le prisme ou les prismes de support (5) sont fixés sur le capot (13) au milieu de celui-ci.

7. Entrepôt à plusieurs étages pour rouleaux selon l'une des revendications 1 à 6, **caractérisé en ce que** le support d'entreposage profilé (1), constituant un canal de guidage est en tôle pliée avec des rails de roulement inférieurs (15) qui sont orientés vis-à-vis et qui sont destinés aux roues de roulement (3), deux parois latérales verticales (16) et un haut (17) avec un passage traversant (18) permettant le libre passage des prismes de support (5), **en ce que** le haut (17) comporte, sur les deux côtés du passage traversant (18), des éléments de support élastiques (19), ayant; de préférence, la forme d'un chenal ou d'un prisme, pour recevoir le rouleau de papier (P) et **en ce que** le chariot élévateur et transporteur (2) comporte, sur les deux côtés du chariot, plusieurs galets de guidage (20) prévus pour venir en haut et en bas contre les parois latérales (16) du support d'entreposage profilé (1).

8. Entrepôt à plusieurs étages pour rouleaux selon l'une des revendications 1 à 7, **caractérisé en ce que** le chariot élévateur et transporteur (2) comporte sur les deux côtés du chariot une ou plusieurs brosses de nettoyage rotatives et rigides (21, 22) se déplaçant sur les rails de roulement (15) du support d'entreposage profilé (1), lesquelles brosses peuvent également remplir un rôle de galets de guidage.

9. Entrepôt à plusieurs étages pour rouleaux selon la revendication 1,
**caractérisé en ce que** la rampe d'entrée (RE) est légèrement inclinée en allant vers le canal d'entrée et **en ce que** cette rampe comporte au moins un poste de retenue (H1, H2), susceptible d'être commandé.

10. Entrepôt à plusieurs étages pour rouleaux selon la revendication 1,
**caractérisé en ce que** la rampe de sortie (RA1, RA 2) est légèrement inclinée en allant du canal de sortie (K2) vers une butée d'arrêt finale (AA) et **en ce que** cette rampe comporte au moins un poste de retenue (H5, H6) susceptible d'être commandé.

11. Entrepôt à plusieurs étages pour rouleaux selon la revendication 9 ou la revendication 10, **caractérisé en ce que** les postes de retenue sont constitués chacun d'un dispositif basculant (W1), qui est réalisé de manière à ce que sa face concave soit orientée vers le haut, qui est disposé de manière à ce que l'axe de basculement soit au-dessous d'une surface de support (TO) de la rampe (RE, RA1, RA2) et qui coopère avec une commande de basculement (PA) conçue pour amener chaque fois les surfaces du dispositif basculant inclinées l'une par rapport à l'autre (O1, O2) dans la position de retenue ou dans la position de libération.

12. Entrepôt à plusieurs étages pour rouleaux selon la revendication 11,
**caractérisé en ce que** la jonction des surfaces basculantes (O1, O2) se trouve quelque peu au-dessus de la surface de support (TO).

13. Entrepôt à plusieurs étages pour rouleaux selon la revendication 12,
**caractérisé en ce que** les surfaces basculantes (O1, O2) forment entre elles un angle d'environ 135 ° et **en ce que** l'inclinaison de la rampe est d'environ 3 °.

14. Entrepôt à plusieurs étages pour rouleaux selon la revendication 13,
**caractérisé en ce que** les postes de retenue sont commandés séparément ou par un moyen central.

15. Entrepôt à plusieurs étages pour rouleaux selon la revendication 14,
**caractérisé en ce que** les postes de retenue sont actionnés par un moyen hydraulique, pneumatique ou par un moteur électrique.

16. Entrepôt à plusieurs étages pour rouleaux selon la revendication 15,
**caractérisé en ce que** le support d'entreposage profilé, constitué de tôle ayant une épaisseur minimale optimisée, peut également être utilisé pour des rouleaux de papier de poids élevé, si des cornières de renforcement sont fixées à la structure étagée.
